# EUROPÄISCHE PATENTSCHRIFT

(11) **EP 0 641 919 B1**
(45) Veröffentlichungstag und Bekanntmachung des Hinweises auf die Patenterteilung: **04.06.1997**
(21) Anmeldenummer: 94112814.2
(22) Anmeldetag: 17.08.1994
(51) Int. Cl.: F01D 21/18, F01D 21/20, F15B 20/00

(54) **Hydraulische Sicherheitsschaltung**
Safety valve arrangement
Arrangement des clapets de sécurité

(30) Priorität: 06.09.1993 DE 4330038
(43) Veröffentlichungstag der Anmeldung: 08.03.1995
(73) Patentinhaber: ASEA BROWN BOVERI AG, 5400 Baden (CH)
(72) Erfinder: Hrelic, Petar, CH-5400 Baden (CH)

(56) Entgegenhaltungen:
- DE-A- 3 230 056
- DE-A- 3 340 925
- GB-A- 1 212 664
- US-A- 5 133 189
- PATENT ABSTRACTS OF JAPAN vol. 8, no. 152 (M-309) (1589) 14. Juli 1984 & JP-A-59 049 305 (MITSUBISHI)

## Beschreibung

### TECHNISCHES GEBIET

Die vorliegende Erfindung bezieht sich auf das Gebiet des Maschinenbaus und der Anlagentechnik. Sie betrifft eine hydraulische Sicherheitsschaltung für eine hydraulisch gesteuerte und/oder geregelte Maschine oder Anlage, insbesondere zum Zwecke der Schnellabschaltung einer Gas- oder Dampfturbine, bei welcher Sicherheitsschaltung mehrere mittels einer Magnetspule elektrisch betätigbare und im erregten Zustand der Magnetspule geschlossene Hydraulikventile zwischen einer Druckleitung und einer Druckentlastungsleitung derart angeordnet sind, dass einerseits beim planmässigen Abfall eines oder mehrerer Ventile eine durchgehende Verbindung zwischen der Druckleitung und der Druckentlastungsleitung hergestellt und andererseits beim Ausfall eines Teils der Ventile die Funktion von den übrigen Ventilen übernommen werden kann, wobei wenigstens vier Hydraulikventile vorhanden sind, von denen jeweils zwei in einem Ventil-Paar parallelgeschaltet sind, und wobei die parallelgeschalteten Ventil-Paare zwischen der Druckleitung und der Druckentlastungsleitung in Serie geschaltet sind.

Eine solche Sicherheitsschaltung ist z.B. aus der US-Patentschrift Nr. 5,133,189 (Fig. 1) bekannt.

Die Erfindung betrifft weiterhin ein Verfahren zum Betrieb einer solchen Sicherheitsschaltung.

### STAND DER TECHNIK

Für Maschinen oder Anlagen, die hydraulisch mittels Servomotoren oder dgl. gesteuert und/oder geregelt werden, sind seit langem Sicherheitsschaltungen bekannt, die im Falle einer Betriebsstörung für einen sofortigen Druckablass im Hydrauliksystem sorgen. Derartige Sicherheitsschaltungen finden insbesondere Verwendung bei Gas- oder Dampfturbinen, bei denen im Falle einer Schnellabschaltung (sog. "trip"-Fall) die Brennstoff- bzw. Dampfzufuhr sofort mittels hydraulisch arbeitender Stellglieder unterbrochen werden soll.

Die bekannten Sicherheitsschaltungen enthalten üblicherweise mehrere Hydraulikventile, die an die Druckleitung des Hydrauliksystems angeschlossen sind. Die Hydraulikventile sind meist als über eine Magnetspule elektrisch betätigbare Ventile ausgebildet, die nach dem Ruhestromprinzip arbeiten, d.h. im erregten Zustand der Magnetspule geschlossen sind. Beim Ansprechen der Sicherheitsschaltung fällt die Spannung an den Magnetspulen ab, die Hydraulikventile öffnen und stellen eine durchgehende Verbindung von der Druckleitung zu einer Druckentlastungsleitung her, über die das hydraulische Medium solange in einen Tank oder dgl. abfliessen kann, bis sich der Druck im Hydrauliksystem abgebaut hat.

Obgleich grundsätzlich ein einzelnes Hydraulikventil für die beschriebene Druckentlastung ausreichen würde, sind aus Gründen der Redundanz üblicherweise mehrere Ventile vorgesehen, die ein Funktionieren der Schaltung auch dann sicherstellen sollen, wenn eines der Ventile ausfällt. So werden in der EP-B1-0 020 892 für eine Sicherheitsschaltung zu einem doppelt wirkenden Servomotor drei parallelgeschaltete Hydraulikventile vorgeschlagen, die jeweils für sich genommen die Druckentlastung bewirken können (1-aus-3-System). Die drei Ventile sind zusätzlich noch durch eine Querleitung untereinander verbunden, so dass, wenn beim Eintreffen eines Sicherheitssignals eines der Ventile öffnet, die anderen zwei gleichfalls öffnen, auch wenn sie selbst auf das Signal nicht ansprechen. Problematisch ist diese Lösung, weil bei einem fehlerhaften Abfallen bereits eines der Ventile die gesamte Sicherheitsschaltung ausser Betrieb gesetzt ist. Darüber hinaus ist es nicht möglich, einzelne Ventile während des Betriebes auf ihre Funktionstüchtigkeit hin zu testen.

In der DE-C2-30 40 367 wird demgegenüber ein mit drei Ventilen arbeitendes 2-aus-3-System vorgeschlagen. Hierbei sind die drei Ventile durch spezielle Stellmechanismen so untereinander verschaltet, dass eine Druckentlastung nur stattfindet, wenn wenigstens 2 der 3 Ventile auf das Sicherheitssignal ansprechen und abfallen. Diese Schaltung hat den Vorteil, dass der fehlerhafte Abfall eines Ventils die Entlastung noch nicht auslösen kann, und dass beim Ausfall eines der Ventile weiterhin die Schaltung funktionstüchtig bleibt. Nachteilig ist hier allerdings, dass sich nach dem Ausfall eines Ventils die Zuverlässigkeit drastisch ändert: Während ohne vorherigen Ausfall nur 2 von 3 Ventilen korrekt funktionieren müssen (2-aus-3), müssen nach einem Ausfall die verbleibenden 2 Ventile unbedingt funktionieren (2-aus-2), damit die Sicherheitsschaltung ihre Aufgabe erfüllen kann. Darüber hinaus ist für die Verschaltung der Ventile untereinander eine relativ komplizierte hydraulische Schaltung notwendig, die ein zusätzliches Sicherheitsrisiko darstellt, insbesondere, wenn anstelle von Stellventilen mit Ventilsitzen mit Leckagen behaftete Schieber eingesetzt werden.

In der eingangs genannten Druckschrift (US-A-5,133,189) ist schliesslich (Fig. 1) ein mit 4 Ventilen in einer kombinierten Reihen- und Serieschaltung aufgebautes System offenbart, das eine hohe Redundanz aufweist und zugleich ein einfaches Ueberpüfen der Ventilfunktion während des Betriebes zulässt.

Die Redundanz und damit die Zuverlässigkeit sind dabei maximal, wenn alle Ventile funktionstüchtig sind. Sie reduzieren sich jedoch erheblich, sobald eines der vier Ventile ausfällt, weil dann das andere Ventil des zugehörigen Paares im Abschaltfall funktionstüchtig sein muss, so dass sich für verschiedene Ausfallbedingungen sehr unterschiedliche Zuverlässigkeiten ergeben.

### DARSTELLUNG DER ERFINDUNG

Es ist daher Aufgabe der Erfindung, eine hydraulische Sicherheitsschaltung zu schaffen, die auch nach Ausfall eines Ventils eine gleichbleibende Zuverlässigkeit aufweist, sowie ein Verfahren zu deren Betrieb anzugeben.

Die Aufgabe wird bei einer Sicherheitsschaltung der eingangs genannten Art dadurch gelöst, dass für wenigstens eines der parallelgeschalteten Ventil-Paare eine Ueberwachungsschaltung vorgesehen ist, welche die Funktion beider Hydraulikventile des Ventil-Paares überwacht und beim Ausfall wenigstens eines der Hydraulikventile ein Ausfallsignal abgibt, und dass für das andere Ventil-Paar eine Ansteuerschaltung vorgesehen ist, welche mit der Ueberwachungsschaltung in Verbindung steht und die beiden Hydraulikventile des Ventil-Paares betätigt, wenn sie von der Ueberwachungsschaltung ein Ausfallsignal erhält.

Der Kern der Erfindung besteht darin, hintereinandergeschaltet zwei gleichartige Teilsysteme mit einem parallelen Ventil-Paar vorzusehen, von denen eines in der Sicherheitsschaltung als 1-aus-2-System aktiv ist und das andere als Reserve-Paar dienen kann. Beim Ausfall eines Ventils in dem aktiven Paar kann auf das Reserve-Paar umgeschaltet werden, so dass wegen der identischen Konfiguration der Paare wieder dieselbe Zuverlässigkeit (1-aus-2) erreicht wird.

Eine erste bevorzugte Ausführungsform der erfindungsgemässen Sicherheitsschaltung zeichnet sich dadurch aus, dass die Hydraulikventile jeweils mit nur einem Durchgangskanal ausgestattet und als Stellventile mit einem Ventilsitz ausgebildet sind.

Das erfindungsgemässe Verfahren zum Betrieb der Sicherheitsschaltung, bei dem im normalen Betriebszustand die Hydraulikventile eines ersten Ventil-Paares durch Erregung der entsprechenden Magnetspulen geschlossen gehalten werden, und zum Herstellen einer durchgehenden Verbindung zwischen der Druckleitung und der Druckentlastungsleitung im Abschaltfall wenigstens eines der beiden Hydraulikventile des ersten Ventil-Paares geöffnet wird, ist dadurch gekennzeichnet, dass die Hydraulikventile des zweiten Ventil-Paares im normalen Betriebszustand offen sind.

Eine erste bevorzugte Ausführungsform des erfindungsgemässen Verfahrens zeichnet sich dadurch aus, dass bei einem Ausfall eines der Hydraulikventile des ersten Ventil-Paares die beiden Hydraulikventile des zweiten Ventil-Paares geschlossen werden, dass das andere Hydraulikventil des ersten Ventil-Paares geöffnet wird, und dass im Abschaltfall zum Herstellen einer durchgehenden Verbindung zwischen der Druckleitung und der Druckentlastungsleitung wenigstens eines der beiden Hydraulikventile des zweiten Ventil-Paares geöffnet wird.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit den Figuren näher erläutert werden. Es zeigen
- Fig. 1: eine bekannte 2-aus-3-Sicherheitsschaltung;
- Fig. 2: ein als Schieber ausgebildetes, elektrisch betätigtes Hydraulikventil, wie es in der Schaltung nach Fig. 1 bevorzugt eingesetzt wird, in der geschlossenen (a) und in der geöffneten (b) Stellung; und
- Fig. 3: ein Ausführungsbeispiel für eine Sicherheitsschaltung nach der Erfindung.

### WEGE ZUR AUSFÜHRUNG DER ERFINDUNG

In den Fig. 1 und 2 ist eine bekannte Art einer hydraulischen Sicherheitsschaltung 1 nach dem 2-aus-3-System dargestellt. Eine Druckleitung 8, die über einen Zugang 6 mit einem unter Druck stehenden Hydraulikmedium, z.B. Oel, beaufschlagt wird, führt über einen Abgang 7 zu einem Servomotor oder einem vergleichbaren hydraulisch betätigten Stellglied, welches in einem Störungsfall die betroffenen Maschine oder Anlage abschaltet. Neben der Druckleitung 8 verläuft eine Druckentlastungsleitung 17, über die der in der Druckleitung 8 vorhandene Druck abgebaut werden kann, wenn eine durchgehende Verbindung zwischen beiden Leitungen geschaltet wird. Die Druckentlastungsleitung 17 kann beispielsweise in einem Tank 14 für das Hydraulikmedium enden.

Die Sicherheitsschaltung 1 selbst umfasst drei Hydraulikventile 2a-c, deren beispielhafter innerer Aufbau aus der Fig. 2 ersichtlich ist. Jedes der Hydraulikventile 2 bzw. 2a-c weist zur Betätigung eine Magnetspule 3 bzw. 3a-c auf, die bei Erregung das Ventil gegen den Druck einer Feder 5 bzw. 5a-c schliesst. Fällt die Spannung an der Magnetspule 3, 3a-c bei Eintreffen eines Sicherheitssignals ab, öffnet das jeweilige Ventil durch den Druck der Feder 5, 5a-c. Die Stellung des Ventils kann mittels eines eingebauten Grenzwertgebers (10 in Fig. 2) überwacht werden , der die Information über geeignete Signalwandler 4a-c an die (nicht dargestellte) Steuerung abgibt.

Jedes der Hydraulikventile 2a-c hat zwei Durchgangskanäle, die mit den Anschlüssen P und A bzw. T und B bezeichnet sind (P deutet auf den Druckeingang, T auf den Tankausgang hin). Die Ventile sind zyklisch so verschaltet, dass jeder Ausgang A mit dem Eingang B des nächsten Ventils verbunden ist. Alle Eingänge P sind mit der Druckleitung 8 und alle Ausgänge T mit der Druckentlastungsleitung 17 verbunden. Auf diese Weise ist eine durchgehende Verbindung zwischen der Druckleitung 8 und der Druckentlastungsleitung 17 nur möglich, wenn wenigstens zwei Ventile öffnen, d.h. abfallen. Der beispielhafte innere Aufbau eines der Hydraulikventile 2a-c ist in Fig. 2 wiedergegeben. Das Hydraulikventil 2 ist dabei in Fig. 2a in der geschlossenen, in Fig. 2b dagegen in der geöffneten Stellung gezeigt. Die Verbindung der Anschlüsse P und A bzw. B und T erfolgt über einen in einem Ventilgehäuse 9 untergebrachten Schieber 12, der von der Magnetspule 3 über einen Kolben 11 bewegt wird.

Wie bereits eingangs erwähnt worden ist, hat eine solche 2-aus-3-Sicherheitsschaltung den Nachteil, dass beim Ausfall eines Ventils die Zuverlässigkeit erheblich reduziert ist, weil dann die beiden übrigen Ventile sicher arbeiten müssen und eine Redundanz nicht mehr vorhanden ist. Weiterhin erfordert die zyklische Verschaltung der Ventile einen erheblichen Aufwand. Werden darüber hinaus auch noch Ventile mit Schiebern eingesetzt, ergeben sich zusätzliche unerwünschte Dichtigkeitsprobleme.

Bei dem in Fig. 3 dargestellten Ausführungsbeispiel der erfindungsgemässen Sicherheitsschaltung treten derartige Probleme nicht auf. Bei dieser Schaltung sind wenigstens vier Hydraulikventile 15a,b und 16a,b vorhanden, von denen jeweils zwei, nämlich 15a,b bzw. 16a,b in einem Ventil-Paar mittels einer Verbindungsleitung 13 parallelgeschaltet sind. Die parallelgeschalteten Ventil-Paare 15a,b und 16a,b ihrerseits sind zwischen der Druckleitung 8 und der Druckentlastungsleitung 17 in Serie geschaltet. Jedes der Hydraulikventile 15a-16b weist nur einen Durchgangskanal 22a-23b auf, der durch Erregung einer Magnetspule 18a-19b gegen eine Feder geöffnet werden kann. Die Hydraulikventile 15a-16b sind aus Gründen der Dichtigkeit vorzugsweise als Stellventile mit einem Ventilsitz ausgebildet, was wegen des einen Durchgangskanals besonders einfach ist. Die Stellung der Hydraulikventile 15a,b des oberen Ventil-Paares wird über Signalwandler 20a,b als Information an eine Ueberwachungsschaltung 24 abgegeben, die ihrerseits mit einer Ansteuerschaltung 25 für die Magnetspulen 18a-19b verbunden ist.

Der Betrieb der in Fig. 3 gezeigten Schaltung läuft wie folgt ab: Im normalen Betriebszustand werden die Hydraulikventile 15a,b des oberen (ersten) Ventil-Paares durch Erregung der entsprechenden Magnetspulen 18a,b geschlossen gehalten. Die Hydraulikventile 16a,b des unteren (zweiten) Ventil-Paares sind offen und spielen damit für den normalen Betriebsablauf keine Rolle. Kommt nun ein Sicherheitssignal (Abschaltfall), wird zum Herstellen einer durchgehenden Verbindung zwischen der Druckleitung 8 und der Druckentlastungsleitung 17 wenigstens eines der beiden Hydraulikventile 15a,b des ersten Ventil-Paares geöffnet. Dies entspricht einem 1-aus-2-System.

Bei einem Ausfall eines der Hydraulikventile 15a,b des ersten Ventil-Paares, z.B. des Ventils 15a, der in der Ueberwachungsschaltung 24 registriert wird, werden über die Ansteuerschaltung 25 die beiden Hydraulikventile 16a,b des zweiten Ventil-Paares geschlossen und das andere, funktionstüchtige Hydraulikventil 15b des ersten Ventil-Paares geöffnet. Damit ist innerhalb des zweiten Ventil-Paares wieder eine 1-aus-2-Situation geschaffen; im Abschaltfall wird dann zum Herstellen einer durchgehenden Verbindung zwischen der Druckleitung 8 und der Druckentlastungsleitung 17 wenigstens eines der beiden Hydraulikventile 16a,b des zweiten Ventil-Paares geöffnet. Das System weist damit nach Ausfall eines der Ventile immer noch dieselbe Zuverlässigkeit (1-aus-2) auf wie im Normalzustand und ist damit dem herkömmlichen 2-aus-3-System deutlich überlegen. Selbstverständlich können die Rollen des ersten und zweiten Ventil-Paares auch vertauscht werden, indem das erste Ventil-Paar 15a,b die Rolle des Reserve-Paares übernimmt. In diesem Falle werden die Stellungen der Hydraulikventile 16a,b des zweiten Ventil-Paares über entsprechende Signalwandler 21a,b an die Ueberwachungsschaltung 24 weitergemeldet.

Besonders vorteilhaft ist bei einer Schaltung gemäss Fig. 3 die Möglichkeit einer routinemässigen Funktionsprüfung aller Hydraulikventile 15a-16b während des normalen Betriebes. Der Ablauf einer solchen vollständigen Funktionsprüfung läuft wie folgt ab: In einem ersten Schritt werden die Hydraulikventile 15a,b des ersten Ventil-Paares geschlossen gehalten und die Hydraulikventile 16a,b des zweiten Ventil-Paares erst geschlossen, dann geöffnet und anschliessend wieder geschlossen. Damit ist die Ueberprüfung dieser Ventile abgeschlossen. In einem zweiten Schritt werden die Hydraulikventile 16a,b des zweiten Ventil-Paares geschlossen gehalten und die Hydraulikventile 15a,b des ersten Ventil-Paares erst geöffnet und anschliessend wieder geschlossen. Damit ist die Ueberprüfung auch dieser Ventile abgeschlossen. Zum Schluss werden in einem dritten Schritt die Hydraulikventile 16a,b des zweiten Ventil-Paares wieder geöffnet, so dass der ursprüngliche Betriebszustand der Schaltung wiederhergestellt ist.

Insgesamt ergibt sich mit der Erfindung eine Sicherheitsschaltung, die auch bei Ausfall eines Ventils ihre Zuverlässigkeit beibehält, besonders einfach aufgebaut ist und einen routinemässigen Funktionstest aller Ventile während des Normalbetriebs ermöglicht.

### BEZEICHNUNGSLISTE

- 1: Sicherheitsschaltung (hydraulisch)
- 2a-c: Hydraulikventil
- 3,3a-c: Magnetspule
- 4a-c: Signalwandler
- 5a-c: Feder
- 6: Zugang (Druckleitung)
- 7: Abgang (Druckleitung)
- 8: Druckleitung
- 9: Ventilgehäuse
- 10: Grenzwertgeber
- 11: Kolben
- 12: Schieber
- 13: Verbindungsleitung
- 14: Tank (Hydraulikmedium)
- 15a,b: Hydraulikventil
- 16a,b: Hydraulikventil
- 17: Druckentlastungsleitung
- 18a,b: Magnetspule
- 19a,b: Magnetspule
- 20a,b: Signalwandler
- 21a,b: Signalwandler
- 22a,b: Durchgangskanal
- 23a,b: Durchgangskanal
- 24: Ueberwachungsschaltung
- 25: Ansteuerschaltung
- A,B,P,T: Anschluss (Ventil)

## Patentansprüche

1. Hydraulische Sicherheitsschaltung für eine hydraulisch gesteuerte und/oder geregelte Maschine oder Anlage, insbesondere zum Zwecke der Schnellabschaltung einer Gas- oder Dampfturbine, bei welcher Sicherheitsschaltung (1) mehrere mittels einer Magnetspule (3a-c; 18a,b; 19a,b) elektrisch betätigbare und im erregten Zustand der Magnetspule geschlossene Hydraulikventile (2a-c; 15a,b; 16a,b) zwischen einer Druckleitung (8) und einer Druckentlastungsleitung (17) derart angeordnet sind, dass einerseits beim planmässigen Abfall eines oder mehrerer Ventile eine durchgehende Verbindung zwischen der Druckleitung (8) und der Druckentlastungsleitung (17) hergestellt und andererseits beim Ausfall eines Teils der Ventile die Funktion von den übrigen Ventilen übernommen werden kann, wobei wenigstens vier Hydraulikventile (15a,b; 16a,b) vorhanden sind, von denen jeweils zwei (15a,b bzw. 16a,b) in einem Ventil-Paar parallelgeschaltet sind, und wobei die parallelgeschalteten Ventil-Paare (15a,b; 16a,b) zwischen der Druckleitung (8) und der Druckentlastungsleitung (17) in Serie geschaltet sind, dadurch gekennzeichnet, dass für wenigstens eines der parallelgeschalteten Ventil-Paare (15a,b bzw. 16a,b) eine Ueberwachungsschaltung (24) vorgesehen ist, welche die Funktion beider Hydraulikventile des Ventil-Paares überwacht und beim Ausfall wenigstens eines der Hydraulikventile ein Ausfallsignal abgibt, und dass für das andere Ventil-Paar (16a,b bzw. 15a,b) eine Ansteuerschaltung (25) vorgesehen ist, welche mit der Ueberwachungsschaltung (24) in Verbindung steht und die beiden Hydraulikventile des Ventil-Paares betätigt, wenn sie von der Ueberwachungsschaltung (24) ein Ausfallsignal erhält.

2. Sicherheitsschaltung nach Anspruch 1, dadurch gekennzeichnet, dass die Hydraulikventile (15a,b; 16a,b) jeweils mit nur einem Durchgangskanal (22a,b; 23a,b) ausgestattet sind.

3. Sicherheitsschaltung nach Anspruch 2, dadurch gekennzeichnet, dass die Hydraulikventile (15a,b; 16a,b) als Stellventile mit einem Ventilsitz ausgebildet sind.

4. Verfahren zum Betrieb einer Sicherheitsschaltung nach Anspruch 1, wobei im normalen Betriebszustand die Hydraulikventile eines ersten Ventil-Paares (15a,b bzw. 16a,b) durch Erregung der entsprechenden Magnetspulen (18a,b bzw. 19a,b) geschlossen gehalten werden, und zum Herstellen einer durchgehenden Verbindung zwischen der Druckleitung (8) und der Druckentlastungsleitung (17) im Abschaltfall wenigstens eines der beiden Hydraulikventile des ersten Ventil-Paares (15a,b bzw. 16a,b) geöffnet wird, dadurch gekennzeichnet, dass die Hydraulikventile des zweiten Ventil-Paares (16a,b bzw. 15a,b) im normalen Betriebszustand offen sind.

5. Verfahren nach Anspruch 4, dadurch gekennzeichnet, dass bei einem Ausfall eines der Hydraulikventile des ersten Ventil-Paares (15a,b bzw. 16a,b) die beiden Hydraulikventile des zweiten Ventil-Paares (16a,b bzw. 15a,b) geschlossen werden, dass das andere Hydraulikventil des ersten Ventil-Paares (15a,b bzw. 16a,b) geöffnet wird, und dass im Abschaltfall zum Herstellen einer durchgehenden Verbindung zwischen der Druckleitung (8) und der Druckentlastungsleitung (17) wenigstens eines der beiden Hydraulikventile des zweiten Ventil-Paares (16a,b bzw. 15a,b) geöffnet wird.

6. Verfahren nach einem der Ansprüche 4 und 5, dadurch gekennzeichnet, dass zum Testen der Hydraulikventile beider Ventil-Paare (15a,b; 16a,b;) während des Normalbetriebs in einem ersten Schritt die Hydraulikventile des ersten Ventil-Paares (15a,b bzw. 16a,b) geschlossen gehalten und die Hydraulikventile des zweiten Ventil-Paares (16a,b bzw. 15a,b) geschlossen, dann geöffnet und anschliessend wieder geschlossen werden, dass in einem zweiten Schritt die Hydraulikventile des zweiten Ventil-Paares (16a,b bzw. 15a,b) geschlossen gehalten und die Hydraulikventile des ersten Ventil-Paares (15a,b bzw. 16a,b) geöffnet und anschliessend wieder geschlossen werden, und dass in einem dritten Schritt die Hydraulikventile des zweiten Ventil-Paares (16a,b bzw. 15a,b) wieder geöffnet werden.

## Claims

1. Hydraulic safety circuit for a hydraulically controlled and/or regulated machine or plant, in particular for the purpose of rapid shut-off of a gas or steam turbine, in which safety circuit (1) a plurality of hydraulic valves (2a-c; 15a,b; 16a,b) which can be actuated electrically by means of a magnet coil (3a-c; 18a,b; 19a,b) and are closed in the excited state of the magnet coil are arranged between a pressure line (8) and a pressure-relief line (17) in such a way that, on the one hand, a continuous connection can be produced between the pressure line (8) and the pressure-relief line (17) in the event of a scheduled drop-back of one or more valves and, on the other hand, in the event of a failure of some of the valves, the function can be taken over by the other valves, there being at least four hydraulic valves (15a,b; 16a,b) of which in each case two (15a,b or 16a,b) are connected in parallel in a valve pair, and the parallel-connected valve pairs (15a,b; 16a,b) being connected in series between the pressure line (8) and the pressure-relief line (17), characterized in that a monitoring circuit (24) is provided for at least one of the parallel-connected valve pairs (15a,b or 16a,b), which monitoring circuit monitors the function of both hydraulic valves of the valve pair and, in the event of a failure of at least one of the hydraulic valves, gives off a failure signal, and in that an actuation circuit (25) is provided for the other valve pair (16a,b or 15a,b), which actuation circuit is connected to the monitoring circuit (24) and actuates the two hydraulic valves of the valve pair if it receives a failure signal from the monitoring circuit (24).

2. Safety circuit according to Claim 1, characterized in that the hydraulic valves (15a,b; 16a,b) are each equipped with only one passage channel (22a,b; 23a,b).

3. safety circuit according to Claim 2, characterized in that the hydraulic valves (15a,b; 16a,b) are designed as control valves with a valve seat.

4. Method of operating a safety circuit according to Claim 1, the hydraulic valves of a first valve pair (15a,b or 16a,b) being kept closed in the normal operating state by exciting the corresponding magnet coils (18a,b or 19a,b), and at least one of the two hydraulic valves of the first valve pair (15a,b or 16a,b) being opened in the event of a shut-off to produce a continuous connection between the pressure line (8) and the pressure-relief line (17), characterized in that the hydraulic valves of the second valve pair (16a,b or 15a,b) are open in the normal operating state.

5. Method according to Claim 4, characterized in that, in the event of a failure of one of the hydraulic valves of the first valve pair (15a,b or 16a,b), the two hydraulic valves of the second valve pair (16a,b or 15a,b) are closed, in that the other hydraulic valve of the first valve pair (15a,b or 16a,b) is opened, and in that, in the event of a shut-off, at least one of the two hydraulic valves of the second valve pair (16a,b or 15a,b) is opened to produce a continuous connection between the pressure line (8) and the pressure-relief line (17).

6. Method according to one of Claims 4 and 5, characterized in that, for testing the hydraulic valves of the two valve pairs (15a,b; 16a,b;) during normal operation, in a first step the hydraulic valves of the first valve pair (15a,b or 16a,b) are kept closed and the hydraulic valves of the second valve pair (16a,b or 15a,b) are closed, then opened, and subsequently closed again, in that, in a second step, the hydraulic valves of the second valve pair (16a,b or 15a,b) are kept closed and the hydraulic valves of the first valve pair (15a,b or 16a,b) are opened and subsequently closed again, and in that, in a third step, the hydraulic valves of the second valve pair (16a,b or 15a,b) are opened again.

## Revendications

1. Circuit hydraulique de sécurité pour une machine ou une installation à commande et/ou régulation hydraulique, notamment pour l'arrêt d'urgence d'une turbine à gaz ou à vapeur, dans lequel circuit de sécurité (1), entre une conduite sous pression (8) et une conduite de décharge (17), plusieurs soupapes hydrauliques (2a-c; 15a,b; 16a,b) commandées électriquement par un solénoïde (3a-c; 18a,b; 19a,b) et fermées à l'état excité du solénoïde, sont agencées de telle sorte que, d'une part, lors du déclenchement selon le plan établi d'une ou plusieurs soupapes, une liaison directe s'établisse entre la conduite sous pression (8) et la conduite de décharge (17) et, d'autre part, en cas de défaillance d'une partie des soupapes, la fonction puisse être reprise par les autres soupapes, sachant qu'au moins quatre soupapes hydrauliques (15a,b; 16a,b) sont présentes, dont deux (15a,b ou 16a,b) sont à chaque fois montées en parallèle en une paire de soupapes, et que les paires de soupapes montées en parallèle (15a,b; 16a,b) sont montées en série entre la conduite sous pression (8) et la conduite de décharge (17), caractérisé en ce que pour au moins une des paires de soupapes montées en parallèle (15a,b ou 16a,b) est prévu un circuit de contrôle (24), qui contrôle le fonctionnement des deux soupapes hydrauliques de la paire de soupapes et délivre, en cas de défaillance d'au moins une des soupapes hydrauliques, un signal de défaillance, et que pour l'autre paire de soupapes (16a,b ou 15a,b) est prévu un circuit de commande (25) qui est relié au circuit de contrôle (24) et actionne les deux soupapes hydrauliques de la paire de soupapes s'il reçoit un signal de défaillance du circuit de contrôle (24).

2. Circuit de sécurité suivant la revendication 1, caractérisé en ce que les soupapes hydrauliques (15a,b; 16a,b) sont chacune pourvues d'un canal de passage (22a,b; 23a,b) seulement.

3. Circuit de sécurité suivant la revendication 2, caractérisé en ce que les soupapes hydrauliques (15a,b; 16a,b) se présentent sous la forme de servosoupapes pourvues d'un siège de soupape.

4. Procédé pour la conduite d'un circuit de sécurité suivant la revendication 1, sachant qu'en fonctionnement normal, les soupapes hydrauliques d'une première paire de soupapes (15a,b ou 16a,b) sont maintenues fermées par l'excitation des solénoïdes correspondants (18a,b ou 19a,b), et que pour établir une liaison directe entre la conduite sous pression (8) et la conduite de décharge (17) en cas d'arrêt, au moins une des deux soupapes hydrauliques de la première paire de soupapes (15a,b ou 16a,b) est ouverte, caractérisé en ce que les soupapes hydrauliques de la deuxième paire de soupapes (16a,b ou 15a,b) sont ouvertes en fonctionnement normal.

5. Procédé suivant la revendication 4, caractérisé en ce que, en cas de défaillance d'une des soupapes hydrauliques de la première paire de soupapes (15a,b ou 16a,b), les deux soupapes hydrauliques de la deuxième paire de soupapes (16a,b ou 15a,b) sont fermées, que l'autre soupape hydraulique de la première paire de soupapes (15a,b ou 16a,b) est ouverte, et que, en cas d'arrêt, pour établir une liaison directe entre la conduite sous pression (8) et la conduite de décharge (17), au moins une des deux soupapes hydrauliques de la deuxième paire de soupapes (16a,b ou 15a,b) est ouverte.

6. Procédé suivant l'une quelconque des revendications 4 et 5, caractérisé en ce que pour tester les soupapes hydrauliques des deux paires de soupapes (15a,b; 16a,b) pendant le fonctionnement normal, au cours d'une première étape, les soupapes hydrauliques de la première paire de soupapes (15a,b ou 16a,b) sont maintenues fermées, tandis que les soupapes hydrauliques de la deuxième paire de soupapes (16a,b ou 15a,b) sont fermées, puis ouvertes et ensuite refermées, que, au cours d'une deuxième étape, les soupapes hydrauliques de la deuxième paire de soupapes (16a,b ou 15a,b) sont maintenues fermées tandis que les soupapes hydrauliques de la première paire de soupapes (15a,b ou 16a,b) sont ouvertes puis refermées, et que, au cours d'une troisième étape, les soupapes hydrauliques de la deuxième paire de soupapes (16a,b ou 15a,b) sont à nouveau ouvertes.
